# EUROPÄISCHE PATENTSCHRIFT

(11) **EP 3 090 848 B1**
(45) Veröffentlichungstag und Bekanntmachung des Hinweises auf die Patenterteilung: **01.05.2019**
(21) Anmeldenummer: 16000136.8
(22) Anmeldetag: 21.01.2016
(51) Int. Cl.: B27D 5/00, B27M 1/08

(54) **VERFAHREN ZUR BEARBEITUNG PLATTENFÖRMIGER WERKSTÜCKE**
METHOD FOR MACHINING FLAT WORKPIECES
PROCEDE D'USINAGE DE PIECES EN FORME DE PLAQUES

(30) Priorität: 24.03.2015 DE 102015003811
(43) Veröffentlichungstag der Anmeldung: 09.11.2016
(73) Patentinhaber: IMA Klessmann GmbH Holzbearbeitungssysteme, 32312 Lübbecke (DE)
(72) Erfinder: Ober-Sundermeyer, Heinz-Dieter, DE - 32429 Minden (DE)
(74) Vertreter: Schober, Mirko

(56) Entgegenhaltungen:
- EP-A1- 3 034 258
- EP-A2- 0 477 494
- DE-A1- 10 025 513
- DE-A1-102013 102 143
- DE-C1- 10 122 377
- DE-T2-602004 002 794
- US-A1- 2005 040 085
- US-A1- 2014 163 719

## Beschreibung

Die Erfindung betrifft ein Verfahren zur Bearbeitung plattenförmiger Werkstücke nach dem Oberbegriff des unabhängiges Anspruchs 1. So ein Verfahren ist bekannt aus dem Dokument DE602004002794T2.

Plattenförmige Werkstücke der in Rede stehenden Art sind Werkstücke, die in ihrer Dickenrichtung eine signifikant geringere Ausdehnung haben als in ihren beiden Flächenrichtungen. Solche Werkstücke sind insbesondere aus Holz oder Holzersatzwerkstoffen, wie beispielsweise Spanplatten, HDF- oder MDF-Platten, Holz-Kunststoff Verbundwerkstoffe, Laminate oder ähnliches.

Bei der Verarbeitung derartiger Werkstücke wird regelmäßig ein Halbzeug in Plattenform verarbeitet, das an seinen Schmalseiten beschnitten und/oder in mehrere kleinere plattenförmige Werkstücke unterteilt wird und dann an seinen Schmalseiten eine Bearbeitung erfährt, die den Schmalseiten der plattenförmigen Werkstücke die für die Weiterverarbeitung der plattenförmigen Werkstücke notwendigen Eigenschaften verleiht. So ist es beispielsweise beim Bau von Möbeln oft notwendig, die Schmalseiten der Werkstücke an die geforderten optischen Eigenschaften anzupassen. Dies kann bedeuten, dass Fräs- oder Abziehvorgänge an den Schmalseiten vorgenommen werden, um ihnen die gewünschte Form und Oberflächenqualität zu geben, es ist ebenfalls möglich, Kaschierungen auf die Schmalseiten aufzubringen, wie beispielsweise sogenannte Kantenbänder.

Darüber hinaus können Bearbeitungen der Schmalseite stattfinden, die der Funktionalität, beispielsweise der Verbindbarkeit der plattenförmigen Werkstücke mit anderen Bauteilen eines komplexen Erzeugnisses dienen, beispielsweise können Bohrlöcher für Dübel, Schrauben oder andere Verbindungselemente vorgesehen werden oder Verbindungselemente in die Schmalseiten eingebracht werden.

Bei der Herstellung gleichartiger Bauteile findet dabei regelmäßig eine Fertigung in sogenannten Durchlaufmaschinen statt, bei der die einzelnen Werkstücke eine Bearbeitungsstrecke durchlaufen und während des Durchlaufs die Bearbeitung der Werkstücke im Bereich ihrer Schmalseiten vorgenommen wird. Mit derartigen Durchlaufmaschinen lassen sich hohe Stückzahlen pro Zeiteinheit verarbeiten, daher finden diese Durchlaufmaschinen insbesondere bei der Fertigung von gleichartigen Werkstücken Verwendung, die so in großer Zahl produziert werden können.

Weniger vorteilhaft sind derartige Durchlaufmaschinen bei der Bearbeitung plattenförmiger Werkstücke, bei denen sich die Anzahl der zu bearbeitenden Schmalseiten einzelner Werkstücke vom Rest der Charge unterscheiden, jedoch aus logistischen Gründen gemeinsam mit dieser Charge verarbeitet werden müssen oder sollen. Denn um die Leistungsfähigkeit der sogenannten Durchlaufmaschinen ausnutzen zu können, müssen diese in sinnvoller Weise in eine Produktion eingebunden werden. Dies verlangt regelmäßig, dass die Reihenfolge, in der Werkstücke der Maschine zugeführt und aus dieser Maschine wieder ausgegeben werden, erhalten bleibt.

Ein praxisrelevantes Beispiel, bei dem diese Anforderung Probleme bereitet, ist die Verwendung von Durchlaufmaschinen in Produktionen, bei denen lediglich einzelne Werkstücke aus der Gesamtmenge der zu verarbeitenden Werkstücke an einer größeren Anzahl ihrer Schmalseiten bearbeitet werden müssen, als die übrigen Werkstücke. Nach dem Stand der Technik bieten sich hier lediglich zwei unbefriedigende Lösungen an. Entweder wird die Gesamtheit der Werkstücke erneut einer Durchlaufmaschine zugeführt, die jedoch nur selektiv einzelne Werkstücke bearbeitet, oder es werden die betroffenen Werkstücke aus der Gesamtheit aussortiert, gesondert bearbeitet und wieder einsortiert. Beiden Lösungen ist gemein, dass die Bearbeitung eines ausgewählten Werkstücks an einer weiteren Schmalseite einen hohen Mehraufwand verursacht.

Der Erfindung liegt daher die Aufgabe zugrunde, eine Vorrichtung und ein Verfahren zur Bearbeitung der Schmalseiten plattenförmiger Werkstoffe zur Verfügung zu stellen, welches die vorgenannten Nachteile nicht oder lediglich in vermindertem Umfang aufweist.

Die Aufgabe wird gelöst durch ein Verfahren und eine Vorrichtung mit den Merkmalen der unabhängigen Ansprüche, die Merkmale der abhängigen Ansprüche betreffen vorteilhafte Ausführungsformen.

Gemäß dem erfindungsgemäßen Verfahren wird die Aufgabe dadurch gelöst, dass ein ausgewähltes Werkstück die Bearbeitungsstrecke ein weiteres Mal durchläuft und eine seiner Schmalseiten bearbeitet wird. Darunter ist insbesondere zu verstehen, dass das ausgewählte Werkstück die Bearbeitungsstrecke ein weiteres Mal durchläuft, ohne dass zwischen diesem weiteren Durchlauf und dem vorangegangenen Durchlauf des ausgewählten Werkstücks ein anderes Werkstück die Bearbeitungsstrecke durchläuft. Mit anderen Worten bedeutet dies, dass sich der weitere Durchlauf der Bearbeitungsstrecke durch das ausgewählte Werkstück direkt an den vorangegangenen Durchlauf des gleichen Werkstücks anschließt.

Vorzugsweise wird der weitere Durchlauf des ausgewählten Werkstücks durch die Bearbeitungsstrecke dadurch ermöglicht, dass das ausgewählte Werkstück an den Beginn der Bearbeitungsstrecke zurückgeführt wird. Dies kann insbesondere dadurch bewirkt werden, dass die Zurückförderung des ausgewählten Werkstücks entlang der Bearbeitungsstrecke stattfindet.

Für eine Zurückförderung des Werkstücks entlang der Bearbeitungsstrecke ist es vorteilhaft, wenn die Zurückförderung der Werkstücke durch die gleiche Fördereinrichtung bewirkt wird wie die Durchläufe der Bearbeitungsstrecke, bei denen die Schmalseiten der Werkstücke bearbeitet werden.

Vorteilhafterweise bleibt das Werkstück während des Übergangs vom ersten Durchlaufen der Bearbeitungsstrecke zum Zurückfördern durch die Bearbeitungsstrecke in der Fördereinrichtung aufgenommen. Dies kann in vorteilhafter Weise bedeuten, dass die Fördereinrichtung zwischen den einzelnen Durchläufen und/oder Zurückförderbewegungen des ausgewählten Werkstücks ununterbrochen Kräfte auf die Flächenseiten des ausgewählten Werkstücks ausübt. Auf diese Weise kann das Werkstück in der Fördereinrichtung fixiert und damit aufgenommen bleiben. Beispielsweise kann dies geschehen, indem das Werkstück zwischen zwei umlaufenden Förderelementen fixiert wird.

Vorteilhaft im Zusammenhang mit der Zurückförderung der Werkstücke ist, wenn ein Bearbeitungsaggregat in einen Zustand gebracht wird, in dem es ein berührungsloses Vorbeifördern des zurückgeförderten, ausgewählten Werkstücks erlaubt. Hierdurch können Beschädigungen bereits bearbeiteter Werkstückschmalseiten durch die Aggregate und/oder Werkzeuge der Aggregate vermieden werden. Auch die Beschädigungen der Aggregate selbst durch vorbeigeförderte Werkstücke während der Zurückförderung kann so wirksam verhindert werden. Dabei ist es besonders vorteilhaft, wenn das Bearbeitungsaggregat relativ zur Bearbeitungsstrecke in eine Rückförderposition bewegt wird. Dies kann das gesamte Bearbeitungsaggregat betreffen oder einen Teil des Bearbeitungsaggregats, insbesondere ein Werkzeug des Bearbeitungsaggregats bzw. ein anderes Element des Bearbeitungsaggregats, welches bei der Bearbeitung der Schmalseiten unmittelbar mit diesen zusammenwirkt oder in Berührung kommt.

Die vorgegebene Reihenfolge wird bei dem erfindungsgemäßen Verfahren vorzugsweise dadurch bestimmt, dass die Werkstücke in der Bearbeitungsstrecke in dieser vorgegebenen Reihenfolge zugeführt werden. Dabei kann die vorgegebene Reihenfolge durch die Reihenfolge, in der die Werkstücke aus einer vorangegangenen Bearbeitung kommen, vorgegeben sein. Dies ist insbesondere dann vorteilhaft, wenn die Werkstücke direkt von der vorangegangenen Bearbeitung in die Bearbeitungsstrecke übergeben werden. Hierunter ist insbesondere zu verstehen, wenn die Werkstücke aus der vorangegangenen Bearbeitung über geeignete Förderelemente der Bearbeitungsstrecke zugeführt werden, ohne dass die Werkstücke in irgendeiner Weise zwischengelagert werden.

Eine weitere vorteilhafte Möglichkeit, die vorgegebene Reihenfolge vorzusehen, liegt darin, dass die Werkstücke der Bearbeitungsstrecke auf einem Werkstückträger zugeführt werden, auf dem die Werkstücke in einer bestimmten Sortierung, welche der vorgegebenen Reihenfolge entspricht, angeordnet sind. Ein solcher Werkstückträger kann beispielsweise eine Palette sein, auf der die Werkstücke in einer bestimmten Reihenfolge gestapelt sind.

Besonders vorteilhaft ist, wenn die Werkstücke in der vorgegebenen Reihenfolge aus der Bearbeitungsstrecke ausgegeben werden. Dies ermöglicht es, die Werkstücke in eben dieser vorgegebenen Reihenfolge in eine weitergehende bzw. nachgelagerte Bearbeitung zu übergeben. Die Übergabe kann dabei kontinuierlich erfolgen, indem die Werkstücke direkt beispielsweise über geeignete Fördereinrichtungen in die weitergehende Bearbeitung überführt werden. Alternativ können die Werkstücke auf Werkstückträgern zwischengelagert werden. Bei den Werkstückträgern kann es sich um Paletten handeln.

Besonders vorteilhaft ist der Einsatz des erfindungsgemäßen Verfahrens, wenn es sich bei den Werkstücken um Teile für den Bau eines komplexen Werkstücks handelt, dessen Abmessungen, zumindest teilweise, auf einer Einzelstückplanung beruhen. Hierunter ist insbesondere die sogenannte Stückzahl 1-Produktion zu verstehen, bei der jedes einzelne Bauteil in der Fertigungslogistik als Einzelstück behandelt wird. Die komplexen Werkstücke, deren Teile die nach dem erfindungsgemäßen Verfahren bearbeiteten Werkstücke sind, sind insbesondere Möbelstücke.

Das erfindungsgemäße Verfahren ist insbesondere dann vorteilhaft, wenn Möbelstücke "auf Maß" angefertigt werden. Für ein solches Möbelstück wird eine Mehrzahl Werkstücke benötigt, die am Ende zu einem einzigen komplexen Werkstück zusammengesetzt werden, d.h. es ist sinnvoll, wenn diese Werkstücke während ihrer Bearbeitung als Charge zusammen bleiben. Wenn einzelne dieser Werkstücke an mehr Schmalseiten bearbeitet werden müssen als die Grundgesamtheit der Werkstücke, ist dies im Ergebnis vorteilhaft.

Ein relevanter vorteilhafter Anwendungsfall für das erfindungsgemäße Verfahren ist hier die Fertigung von Endstücken, d.h. solchen Teilen eines Möbelstücks, die im Fall einer Maßanfertigung Maße aufweisen, die sich von anderen ähnlichen Teilen des Möbelstücks unterscheiden, um dieses Möbelstück passgenau in eine bestehende Umgebung, beispielsweise eine Nische definierter Breite, integrieren zu können. So kann es sein, dass bei einem Regal Fächer mit einer gewissen Standardbreite vorgesehen werden, eine Reihe Fächer jedoch in einer anderen Breite gefertigt wird, um ein Einpassen zu ermöglichen. In solchen Fällen ist es möglich, dass für viele Teile des komplexen Werkstücks Werkstücke in Standardabmessungen verwendet werden können, die lediglich in einer Richtung gekürzt und entsprechend an der Schmalseite bearbeitet werden müssen, z.B. um die Tiefe des Möbelstücks anzupassen. Lediglich die plattenförmigen Werkstücke, die sich in einer weiteren Richtung nicht mit dem Standardmaß verarbeiten lassen, müssen in zwei Richtungen gekürzt werden. Beispielsweise, um die Breite des komplexen Werkstücks an einen Wandabschluss anzupassen. Bei diesen Werkstücken handelt es sich dann um die ausgewählten Werkstücke im Sinne des erfindungsgemäßen Verfahrens.

In besonders vorteilhafter Weise lässt sich das erfindungsgemäße Verfahren mit einer Vorrichtung realisieren. Diese weist eine Steuereinrichtung auf, die dazu eingerichtet ist, das ausgewählte Werkstück unter einer Mehrzahl von Werkstücken zu identifizieren. Eine solche Steuereinrichtung ermöglicht es, dass eine Charge, bestehend aus einer Mehrzahl Werkstücke, automatisiert verarbeitet wird, denn die Vorrichtung kann so erkennen, welches Werkstück für eine erneute Bearbeitung entlang der Bearbeitungsstrecke zurückgefördert werden muss. Die Identifizierung eines ausgewählten Werkstücks kann dabei auf verschiedene Art und Weise stattfinden.

Zunächst ist es möglich, dass eine solche Vorrichtung, insbesondere deren Steuereinrichtung, ein Signal erhält, welches ihr die Identifizierung des ausgewählten Werkstücks ermöglicht. Dieses Signal kann sie von einer vorgelagerten oder nachgelagerten Bearbeitungseinrichtung oder einer übergeordneten Steuerung erhalten. Unter einer übergeordneten Steuerung ist in diesem Zusammenhang insbesondere eine Prozesssteuerung zu verstehen, die in einem Fertigungsverbund eine Mehrzahl an Bearbeitungsvorrichtungen miteinander koordiniert. Um dies zu ermöglichen, weist die Vorrichtung vorzugsweise eine Datenkommunikationseinrichtung auf. Über diese Datenkommunikationseinrichtung können dann Daten zur Identifizierung des ausgewählten Werkstücks an die Vorrichtung bzw. die Steuereinrichtung übertragen werden. Im einfachsten Fall handelt es sich dabei um die Positionsnummer des ausgewählten Werkstücks in einer Reihe Werkstücke, die in einer vorgegebenen Reihenfolge in die benutzte Vorrichtung eingeführt werden.

Alternativ oder ergänzend ist es ebenfalls möglich, dass die Steuerung eine Erkennungseinrichtung aufweist. Eine solche Erkennungseinrichtung ermöglicht das Erkennen einer Markierung, mit der das ausgewählte Werkstück gekennzeichnet ist. Bei dieser Markierung kann es sich um eine optische Markierung, wie beispielsweise einen Barcode oder einen QR-Code handeln. Die Erkennungseinrichtung verfügt dann über entsprechende optische Erkennungsmittel, insbesondere entsprechende Scanner. Ebenfalls möglich ist die Verwendung elektronischer Markierungen, wie beispielsweise sogenannte RFID-Chips, in diesem Fall verfügt die Erkennungseinrichtung vorzugsweise über entsprechende elektronische Erkennungsmittel vorzugsweise zur Erkennung elektronischer Markierungen mittels elektrischer und/oder elektromagnetischer Felder.

Bevorzugt weist die Vorrichtung darüber hinaus eine Positioniereinrichtung zur Änderung der Orientierung des ausgewählten Werkstücks auf. Eine solche Positioniereinrichtung ermöglicht es, die Orientierung des Werkstücks in der Bearbeitungsstrecke zwischen den einzelnen Bearbeitungsdurchläufen zu ändern und so nach der Bearbeitung einer ersten Schmalseite die Bearbeitung einer weiteren Schmalseite automatisiert zu ermöglichen. Vorzugsweise findet dabei ein Verschwenken des ausgewählten Werkstücks um eine zu dessen Flächenseiten, zumindest im Wesentlichen rechtwinklig orientierte Achse statt. Besonders bevorzugt handelt es sich dabei um die Hochachse des ausgewählten Werkstücks.

Die benutzte Vorrichtung wird im Folgenden anhand der Figuren 1 und 2 schematisch näher erläutert.
Fig. 1 zeigt eine beispielhafte Anordnung einer Mehrzahl Werkstücke, die entsprechend einer vorgegebenen Reihenfolge angeordnet sind.
Fig. 2 zeigt eine schematische Darstellung einer beispielhaften Vorrichtung.

Die Werkstücke 1 bis 5 sollen in dem in Fig. 1 gezeigten Beispiel einer Schmalseitenbearbeitung unterzogen werden. Dabei handelt es sich beispielhaft um Werkstücke eines maßangefertigten Möbelstücks, die während ihrer Verarbeitung als Charge zusammenbleiben und in der vorgegebenen Reihenfolge sortiert bleiben sollen. Die Werkstücke sind in einem dem erfindungsgemäßen Verfahren vorgelagerten Bearbeitungsschritt auf unterschiedliche Maße durch einen Schnitt entlang einer ihrer Schmalseiten gekürzt worden. Das Werkstück 3 wurde darüber hinaus an einer weiteren Schmalseite gekürzt. An diesen Schmalseiten müssen die Werkstücke nun einer Bearbeitung unterzogen werden, um die gewünschten Eigenschaften der Schmalseite nach dem Kürzen wiederherzustellen.

Hierfür werden die Werkstücke 1 bis 5 der in Fig. 2 schematisch dargestellten Vorrichtung 6 zugeführt. Die Zuführung kann dabei automatisiert werden oder, wie im Beispiel angedeutet, durch eine Bedienperson 7 erfolgen, welche die Werkstücke in einer vorgegebenen Reihenfolge in die Vorrichtung 6 einführt. Die Werkstücke können beispielsweise in einer der vorgegebenen Reihenfolge entsprechenden Anordnung auf einem - in Fig. 1 nicht gezeigten - Werkstückträger der Bedienperson 7 zur Verfügung gestellt werden.

In der Vorrichtung 6 werden die Werkstücke 1 bis 5 mit ihrer zu bearbeitenden Schmalseite vorzugsweise an einer Bearbeitungslinie X ausgerichtet. Eine Fördereinrichtung 8 sorgt für den Transport der Werkstücke entlang der Bearbeitungsstrecke 9 in Förderrichtung a. Dabei greift das Bearbeitungsaggregat 10 an der Schmalseite des jeweiligen Werkstücks 1 bis 5 an.

Während die Werkstücke 1, 4 und 5 die beispielhafte Vorrichtung 6 nach einem Durchlauf verlassen, wird das ausgewählte Werkstück 3 in Rückförderrichtung b entlang der Bearbeitungsstrecke 9 zurückgefördert. Das beispielhafte Bearbeitungsaggregat 10 wird dabei vorzugsweise in einen Zustand gebracht, in dem das ausgewählte Werkstück 3 berührungslos an diesem vorbei zurückgefördert werden kann, indem es relativ zur Bearbeitungsstrecke in eine Rückförderposition bewegt wird. In Fig. 2 ist das Bearbeitungsaggregat in einer beispielhaften Rückförderposition seitlich entlang der Bearbeitungslinie X versetzt dargestellt, um eine bessere Übersichtlichkeit der Zeichnung zu gewährleisten. Der sich ergebende Abstand zwischen den Werkzeugen des Bearbeitungsaggregats in Rückförderposition 11 und den Schmalseiten des zurückgeförderten Werkstücks entspricht dabei dem Abstand zwischen der Bearbeitungslinie X und der Linie X₁.

### Bezugszeichenliste:

- 1 - 5: Werkstücke
- 6: Vorrichtung
- 7: Bedienperson
- 8: Fördereinrichtung
- 9: Bearbeitungsstrecke
- 10: Bearbeitungsaggregat
- 11: Bearbeitungsaggregat in Rückförderposition

- a: Förderrichtung
- b: Rückförderrichtung

- X: Bearbeitungslinie
- X₁: Linie

## Patentansprüche

1. Verfahren zur Bearbeitung plattenförmiger Werkstücke (1 - 5), insbesondere aus Holz oder Holzersatzwerkstoffen, wobei eine Mehrzahl Werkstücke (1 - 5) zur Bearbeitung einer Schmalseite des jeweiligen Werkstücks (1 - 5) mittels einer Fördereinrichtung (8) eine Bearbeitungsstrecke (9) einer Vorrichtung zum Bearbeiten plattenförmiger Werkstücke (1 - 5) in einer vorgegebenen Reihenfolge durchlaufen und dabei jeweils im Bereich einer ihrer Schmalseiten bearbeitet werden,
**dadurch gekennzeichnet,**
**dass** ein ausgewähltes Werkstück (3) unter Aufrechterhaltung der vorgegebenen Reihenfolge der Werkstücke (1 - 5) die Bearbeitungsstrecke (9) ein weiteres Mal durchläuft und an einer seiner Schmalseiten bearbeitet wird, ohne dass zwischen diesem weiteren Durchlauf und dem vorangegangenen Durchlauf des ausgewählten Werkstücks (3) ein anderes Werkstück (1, 2, 4, 5) die Bearbeitungsstrecke (9) durchläuft, wobei das ausgewählte Werkstück (3) zwischen seinen Durchläufen der Bearbeitungsstrecke (9) entlang der Bearbeitungsstrecke (9) zurückgefördert wird, wobei das Zurückfördern des Werkstücks (3) durch die Fördereinrichtung (8) bewirkt wird.

2. Verfahren nach Anspruch 1,
**dadurch gekennzeichnet,**
**dass** die Werkstücke (1 - 5) in der vorgegebenen Reihenfolge in die Bearbeitungsstrecke (9) eingeführt werden, vorzugsweise wobei die vorgegebene Reihenfolge durch die Reihenfolge, in der die Werkstücke (1 - 5) aus einer vorangegangenen Bearbeitung kommen und/oder einer Sortierung der Werkstücke auf einem Werkstückträger, insbesondere einer Palette, vorgegeben wird.

3. Verfahren nach einem der Ansprüche 1 oder 2,
**dadurch gekennzeichnet,**
**dass** die Werkstücke (1 - 5) in der vorgegebenen Reihenfolge aus der Bearbeitungsstrecke (9) ausgegeben werden, vorzugsweise wobei die Werkstücke (1 - 5) in der vorgegebenen Reihenfolge in eine weitergehende Bearbeitung übergeben werden und/oder in einer der vorgegebenen Reihenfolge entsprechenden Sortierung konfektioniert, insbesondere auf einem Werkstückträger angeordnet werden.

4. Verfahren nach einem der Ansprüche 1 bis 3,
**dadurch gekennzeichnet,**
**dass** das ausgewählte Werkstück (3) während der Durchläufe an zwei verschiedenen Schmalseiten, vorzugsweise an einer Ecke des Werkstücks aneinander angrenzenden Schmalseiten, bearbeitet wird.

5. Verfahren nach einem der Ansprüche 1 bis 4,
**dadurch gekennzeichnet,**
**dass** beim Zurückfördern des ausgewählten Werkstücks (3) zwischen seinen Durchläufen der Bearbeitungsstrecke (9) entlang der Bearbeitungsstrecke (9) wobei ein Bearbeitungsaggregat (10) in einen Zustand gebracht wird, in dem es ein berührungsloses Vorbeifördern des zurückgeförderten ausgewählten Werkstücks (3) erlaubt, insbesondere wobei das Bearbeitungsaggregat (10) relativ zur Bearbeitungsstrecke (9) in eine Rückförderposition bewegt wird.

6. Verfahren nach einem der Ansprüche 1 bis 5,
**dadurch gekennzeichnet,**
**dass** die Werkstücke (1 - 5) Teile für den Bau eines komplexen Werkstücks, insbesondere eines Möbelstücks, dessen Abmessungen zumindest teilweise auf einer Einzelstückplanung beruhen, insbesondere eines Teils einer Einbauküche, sind.

## Claims

1. Method for machining flat workpieces (1 -5), more particularly of wood or wood substitutes, wherein a plurality of workpieces (1-5) run by means of a conveying device (8) in a predetermined sequence through a machining stretch (9) of a device for machining flat workpieces (1-5) for machining a narrow side of the respective workpiece (1-5) and are then each machined in the region of one of their narrow sides, **characterised in that** whilst maintaining the predetermined sequence of the workpieces (1-5) one selected workpiece (3) runs a further time through the machining stretch (9) and is machined on one of its narrow sides, without another workpiece (1, 2, 4, 5) running through the machining stretch (9) in between this further run-through and the previous run-through, wherein the selected workpiece (3) is moved back along the machining stretch between its runs through the machining stretch (9) wherein moving back the workpiece (3) is effected by the conveying device (8).

2. Method according to claim 1, **characterised in that** the workpieces (1-5) are introduced into the machining stretch (9) in the predetermined sequence, preferably wherein the predetermined sequence is preset by the sequence in which the workpieces (1-5) come from a previous machining and/or sorting of the workpieces on a workpiece carrier, more particularly a pallet.

3. Method according to one of claims 1 or 2 **characterised in that** the workpieces (1-5) are dispensed in the predetermined sequence from the machining stretch (9), preferably wherein the workpieces (1-5) are transferred in the predetermined sequence into a further machining process and/or are arranged in a ready made sorted collection corresponding to the predetermined sequence, more particularly on a workpiece carrier.

4. Method according to one of claims 1 to 3 **characterised in that** the selected workpiece (3) is machined during the run-throughs on two different narrow sides, preferably on narrow sides adjoining one another at a corner of the workpiece.

5. Method according to one of claims 1 to 4 **characterised in that** when moving back the selected workpiece (3) along the machining stretch (9) between its runs through the machining stretch (9) a machining unit (10) is brought into a position in which it enables the moved-back selected workpiece (3) to pass by without contact, more particularly wherein the machining unit (10) is moved into a returning position relative to the machining stretch (9).

6. Method according to one of claims 1 to 5 **characterised in that** the workpieces (1-5) are parts for the construction of a complex workpiece, more particularly an item of furniture whose dimensions are based at least partially on a single piece plan, more particularly a part of a fitted kitchen.

## Revendications

1. Procédé de traitement de pièces à usiner (1 - 5) en forme de plaques, en particulier en bois ou en matériau de remplacement du bois, sachant que, pour le traitement d'un côté étroit de chaque pièce à traiter (1 - 5), une pluralité de pièces à usiner (1 - 5) est convoyée, au moyen d'un dispositif de transport (8), sur un chemin de traitement (9) d'un dispositif de traitement de pièces à usiner (1 - 5), dans un ordre de succession prédéterminé, et que, ce faisant, elles sont traitées chacune dans la zone de l'un de leurs côtés étroits,
**caractérisé en ce que**,
tout en respectant l'ordre de succession prédéterminé des pièces à usiner (1 - 5), une pièce à usiner sélectionnée (3) parcourt encore une fois le chemin de traitement (9) et est traitée sur l'un de ses côtés étroits, sans que, entre cet autre parcours et le parcours précédent, exécutés par la pièce à usiner sélectionnée (3), une autre pièces à usiner (1, 2, 3, 4, 5) parcourt le chemin de traitement (9), sachant que la pièce à usiner sélectionnée (3), entre ses parcours du chemin de traitement (9), est reconduite le long du chemin traitement (9), sachant que le retour de la pièce à usiner (3) est effectué par le dispositif de transport (8).

2. Procédé selon la revendication 1,
**caractérisé en ce que**
les pièces à usiner (1 - 5) sont amenées sur le chemin traitement (9) dans l'ordre de succession prédéterminé, sachant que, de préférence, l'ordre de succession prédéterminé est déterminé par l'ordre de succession dans lequel les pièces à usiner (1 - 5), en provenance d'un traitement ou d'un tri précédent, sont amenées sur un support de pièces à usiner, en particulier sur une palette.

3. Procédé selon l'une des revendications 1 ou 2,
**caractérisé en ce que**
les pièces à usiner (1 - 5) sont enlevées du chemin traitement (9), dans l'ordre de succession prédéterminé, sachant préférentiellement que les pièces à usiner (1 - 5) sont transférées, dans l'ordre de succession prédéterminé, pour être traitées plus amplement et / ou confectionnés selon un tri correspondant à l'un des ordres de succession prédéterminés, en particulier disposés sur un support de pièces.

4. Procédé selon l'une des revendications 1 à 3,
**caractérisé en ce que**,
pendant ses parcours, la pièce à usiner sélectionnée (3) est traitée sur deux différents côtés étroits, en particulier sur deux côtés étroits adjacents sur un angle de la pièce à usiner.

5. Procédé selon l'une des revendications 1 à 4,
**caractérisé en ce que**,
lorsque la pièce à usiner sélectionnée (3) est reconduite le long du chemin traitement (9), entre ses parcours du chemin traitement (9), un groupe de traitement (10) est amené dans un état, dans lequel la pièce à usiner sélectionnée (3) reconduite, peut être convoyée sans contact, en particulier sachant que le groupe de traitement (10) est déplacé dans une position de retour par rapport au chemin traitement (9).

6. Procédé selon l'une des revendications 1 à 5,
**caractérisé en ce que**
les pièces à usiner (1 - 5) sont des composants d'une pièce complexe, en particulier d'un meuble, dont les dimensions sont basées, au moins partiellement, sur le plan d'une pièce individuelle, en particulier d'un élément d'une cuisine encastrable.
